# FASCICULE DE BREVET EUROPEEN

(11) **EP 3 708 057 B1**
(45) Date de publication et mention de la délivrance du brevet: **26.01.2022**
(21) Numéro de dépôt: 20158098.2
(22) Date de dépôt: 18.02.2020
(51) Int. Cl.: A47L 5/28, A47L 9/28, A47L 9/32

(54) **ASPIRATEUR COMPRENANT UNE PARTIE DE CONNECTEUR MOBILE**
STAUBSAUGER, DER EINE TEIL EINES MOBILEN VERBINDUNGSELEMENTS UMFASST
VACUUM CLEANER COMPRISING A MOBILE CONNECTOR PORTION

(30) Priorité: 21.02.2019 FR 1901742
(43) Date de publication de la demande: 16.09.2020
(73) Titulaire: SEB S.A., 69130 Ecully (FR)
(72) Inventeur: CORITON, Nicolas, 78270 Blaru (FR); DE SWARTE, Paul, 27000 Evreux (FR)
(74) Mandataire: SEB Développement

(56) Documents cités:
- DE-A1-102015 118 649
- GB-A- 2 527 127
- KR-A- 20150 028 184
- US-A1- 2014 237 757

## Description

### Domaine technique

La présente invention concerne le domaine des aspirateurs domestiques permettant d'aspirer des poussières et des déchets de faible granulométrie présents sur une surface à nettoyer, qui peut par exemple être du carrelage, du parquet, du stratifié, de la moquette ou un tapis.

### Etat de la technique

Un aspirateur comporte de façon connue un premier élément et un deuxième élément configurés pour être assemblés l'un avec l'autre selon une direction d'assemblage, les premier et deuxième éléments étant respectivement munis d'une première partie de connecteur et d'une deuxième partie de connecteur d'un connecteur électrique venant établir une liaison électrique entre les premier et deuxième éléments lorsque ces derniers sont assemblés l'un à l'autre.

Les premier et deuxième éléments peuvent par exemple être respectivement un corps principal et un manche de l'aspirateur, le corps principal renfermant un moteur d'aspiration configuré pour générer un flux d'air au travers d'une tête de nettoyage de l'aspirateur. Un exemple d'aspirateur selon le préambule de la revendication 1 est décrit dans le document GB2527127 A.

Une telle configuration de l'aspirateur permet d'assurer une connexion électrique entre par exemple le dispositif d'aspiration prévu dans le corps principal et des boutons de commande disposés sur une poignée du manche de l'aspirateur. Toutefois, l'assemblage des premier et deuxième éléments peut s'avérer complexe compte tenu de la nécessité de faire coïncider des premières bornes de connexion appartenant à la première partie de connecteur avec des deuxièmes bornes de connexion appartenant à la deuxième partie de connecteur lors de cette étape d'assemblage.

### Résumé de l'invention

La présente invention vise à remédier à tout ou partie de ces inconvénients.

Le problème technique à la base de l'invention consiste notamment à fournir un aspirateur de structure simple et économique, tout en assurant un assemblage aisé des premier et deuxième éléments.

A cet effet, la présente invention concerne un aspirateur comprenant un premier élément et un deuxième élément configurés pour être assemblés l'un avec l'autre selon une direction d'assemblage, les premier et deuxième éléments étant respectivement munis d'une première partie de connecteur et d'une deuxième partie de connecteur d'un connecteur électrique venant établir une liaison électrique entre les premier et deuxième éléments lorsque les premier et deuxième éléments sont assemblés l'un à l'autre, caractérisé en ce qu'au moins l'une des première et deuxième parties de connecteur est montée mobile transversalement à la direction d'assemblage.

Une telle configuration de l'aspirateur, et en particulier le fait qu'au moins l'une des première et deuxième parties de connecteur est montée mobile transversalement à la direction d'assemblage, assure un auto-centrage de la première partie de connecteur par rapport à la deuxième partie de connecteur lors de l'assemblage des premier et deuxième éléments, et permet donc de faire coïncider aisément des bornes de connexion prévues sur la première partie de connecteur avec des bornes de connexion prévues sur la deuxième partie de connexion.

Ainsi, l'aspirateur selon la présente invention assure un assemblage aisé et rapide des premier et deuxième éléments.

L'aspirateur peut en outre présenter une ou plusieurs des caractéristiques suivantes, prises seules ou en combinaison.

Selon un mode de réalisation de l'invention, le premier élément comporte une première partie de raccordement, et le deuxième élément comporte une deuxième partie de raccordement qui est configurée pour être raccordée mécaniquement à la première partie de raccordement.

Selon un mode de réalisation de l'invention, la première partie de raccordement est une partie de raccordement femelle et la deuxième partie de raccordement est une partie de raccordement mâle.

Selon un mode de réalisation de l'invention, l'au moins une des première et deuxième parties de connecteur est montée mobile selon au moins une direction de déplacement qui est transversale à la direction d'assemblage.

Selon un mode de réalisation de l'invention, une course de déplacement maximale de l'au moins une des première et deuxième parties de connecteur selon la direction de déplacement est inférieure à 5 mm, avantageusement inférieure à 2 mm, et est par exemple d'environ 1 mm.

Selon un mode de réalisation de l'invention, l'au moins une des première et deuxième parties de connecteur est montée mobile selon une direction de déplacement additionnelle qui est transversale à la direction d'assemblage, la direction de déplacement et la direction de déplacement additionnelle étant sensiblement perpendiculaires l'une par rapport à l'autre.

Selon un mode de réalisation de l'invention, une course de déplacement maximale de l'au moins une des première et deuxième parties de connecteur selon la direction de déplacement additionnelle est inférieure à 5 mm, avantageusement inférieure à 2 mm, et est par exemple d'environ 1 mm.

Selon un mode de réalisation de l'invention, la première partie de connecteur comporte un support de connecteur et une pluralité de premières bornes de connexion fixées au support de connecteur, et la deuxième partie de connecteur comporte une pluralité de deuxièmes bornes de connexion, chaque première borne de connexion étant configurée pour coopérer avec une deuxième borne de connexion respective lorsque les premier et deuxième éléments sont assemblés l'un à l'autre.

Selon un mode de réalisation de l'invention, le support de connecteur est monté mobile, par rapport au premier élément, transversalement à la direction d'assemblage.

Selon un mode de réalisation de l'invention, le support de connecteur est monté mobile, par rapport au premier élément, selon la direction de déplacement.

Selon un mode de réalisation de l'invention, le support de connecteur est monté mobile, par rapport au premier élément, selon la direction de déplacement et selon la direction de déplacement additionnelle.

Selon un mode de réalisation de l'invention, les premières bornes de connexion s'étendent dans un plan d'extension qui est sensiblement parallèle à la direction de déplacement.

Selon un mode de réalisation de l'invention, la deuxième partie de connecteur comporte une pluralité de logements de connexion débouchant dans une face avant de la deuxième partie de connecteur, chaque logement de connexion étant configuré pour recevoir une première borne de connexion respective lorsque les premier et deuxième éléments sont assemblés l'un à l'autre.

Selon un mode de réalisation de l'invention, chaque première borne de connexion est une borne de connexion mâle, et chaque deuxième borne de connexion est une borne de connexion femelle.

Selon un mode de réalisation de l'invention, chaque borne de connexion mâle est une broche de connexion.

Selon un mode de réalisation de l'invention, le support de connecteur comporte une paroi de centrage qui est configurée pour coopérer avec la deuxième partie de connecteur lorsque les premier et deuxième éléments sont assemblés l'un à l'autre, de manière à centrer la première partie de connecteur par rapport à la deuxième partie de connecteur. Une telle configuration du support de connecteur améliore encore l'auto-centrage de la première partie de connecteur par rapport à la deuxième partie de connecteur lors de l'assemblage des premier et deuxième éléments.

Selon un mode de réalisation de l'invention, la paroi de centrage délimite au moins partiellement un logement de réception, et la deuxième partie de connecteur comporte une portion d'insertion configurée pour être reçue dans le logement de réception lorsque les premier et deuxième éléments sont assemblés l'un à l'autre.

Selon un mode de réalisation de l'invention, la paroi de centrage est configurée pour coopérer avec la portion d'insertion lorsque les premier et deuxième éléments sont assemblés l'un à l'autre, de manière à centrer la première partie de connecteur par rapport à la deuxième partie de connecteur.

Selon un mode de réalisation de l'invention, la paroi de centrage comprend une surface de centrage interne, et la portion d'insertion comporte une surface de centrage externe configurée pour coopérer avec la surface de centrage interne lorsque les premier et deuxième éléments sont assemblés l'un à l'autre.

Selon un mode de réalisation de l'invention, la portion d'insertion présente une forme complémentaire de la paroi de centrage.

Selon un mode de réalisation de l'invention, la portion d'insertion comporte la pluralité de logements de connexion.

Selon un mode de réalisation de l'invention, chaque première borne de connexion fait saillie dans le logement de réception.

Selon un mode de réalisation de l'invention, la paroi de centrage présente une section transversale sensiblement en forme de U.

Selon un mode de réalisation de l'invention, la paroi de centrage comporte un bord d'introduction qui est évasé.

Selon un mode de réalisation de l'invention, la paroi de centrage comporte une première portion latérale, une deuxième portion latérale et une portion de liaison qui est sensiblement plane et qui relie les première et deuxième portions latérales entre elles.

Selon un mode de réalisation de l'invention, le support de connecteur comporte une paroi de fond à partir de laquelle s'étend la paroi de centrage.

Selon un mode de réalisation de l'invention, la paroi de centrage et la paroi de fond délimitent le logement de réception.

Selon un mode de réalisation de l'invention, la portion de liaison est sensiblement parallèle à la direction de déplacement.

Selon un mode de réalisation de l'invention, la première partie de connecteur comporte un pion de centrage configuré pour être inséré dans un logement de centrage prévu sur la deuxième partie de connecteur lorsque les premier et deuxième éléments sont assemblés l'un à l'autre. Une telle configuration de la première partie de connecteur améliore encore l'auto-centrage de la première partie de connecteur par rapport à la deuxième partie de connecteur lors de l'assemblage des premier et deuxième éléments.

Selon un mode de réalisation de l'invention, le logement de centrage débouche dans la face avant de la deuxième partie de connecteur.

Selon un mode de réalisation de l'invention, le pion de centrage s'étend sensiblement parallèlement aux premières bornes de connexion.

Selon un mode de réalisation de l'invention, le pion de centrage est solidaire de la paroi de centrage, et par exemple de la portion de liaison.

Selon un mode de réalisation de l'invention, le support de connecteur comporte le pion de centrage.

Selon un mode de réalisation de l'invention, le pion de centrage s'étend dans le logement de réception.

Selon un mode de réalisation de l'invention, le support de connecteur est immobile, par rapport au premier élément, selon la direction d'assemblage Selon un mode de réalisation de l'invention, le support de connecteur est pourvu d'une pluralité de logements de montage, chaque première borne de connexion étant montée dans un logement de montage respectif.

Selon un mode de réalisation de l'invention, le support de connecteur comporte une pluralité d'éléments de retenue configurés pour retenir les premières bornes de connexion sur le support de connecteur.

Selon un mode de réalisation de l'invention, chaque élément de retenue est associé à un logement de montage respectif et est déformable élastiquement entre une position d'insertion dans laquelle la première borne de connexion respective peut être montée dans le logement de montage respectif et une position de retenue dans laquelle l'élément de retenue retient la première borne de connexion respective dans le logement de montage respectif.

Selon un mode de réalisation de l'invention, la première partie de connecteur comporte un organe de verrouillage et la deuxième partie de verrouillage comporte un élément de verrouillage configuré pour coopérer avec l'organe de verrouillage lorsque les premier et deuxième éléments sont assemblés l'un à l'autre, de manière à verrouiller les premier et deuxième éléments dans une position d'assemblage.

Selon un mode de réalisation de l'invention, l'un de l'organe de verrouillage et de l'élément de verrouillage comporte une patte de verrouillage, et l'autre de l'organe de verrouillage et de l'élément de verrouillage comporte un orifice de verrouillage configuré pour recevoir au moins partiellement la patte de verrouillage.

Selon un mode de réalisation de l'invention, la patte de verrouillage est élastiquement déformable entre une position de verrouillage et une position de libération.

Selon un mode de réalisation de l'invention, l'aspirateur comporte un corps principal formant le premier élément, et un manche formant le deuxième élément.

Selon un mode de réalisation de l'invention, le corps principal renferme un moteur d'aspiration configuré pour générer un flux d'air au travers d'une tête de nettoyage de l'aspirateur.

Selon un mode de réalisation de l'invention, l'aspirateur est un aspirateur balai.

### Brève description des figures

L'invention sera bien comprise à l'aide de la description qui suit en référence aux dessins schématiques annexés représentant, à titre d'exemple non limitatif, une forme d'exécution de cet aspirateur.
La figure 1 est une vue éclatée en perspective d'un aspirateur selon la présente invention.
La figure 2 est une vue en perspective de dessous d'un manche de l'aspirateur de la figure 1.
La figure 3 est une vue en perspective de dessus d'un corps principal et d'une tête de nettoyage de l'aspirateur de la figure 1.
La figure 4 est une vue à l'échelle agrandie d'un détail de la figure 3.
La figure 5 est une vue partielle en coupe longitudinale du corps principal de l'aspirateur de la figure 1.
La figure 6 est une vue partielle en coupe longitudinale de l'aspirateur de la figure 1 montrant plus particulièrement un connecteur électrique de l'aspirateur.
La figure 7 est une vue partielle éclatée, en perspective, du connecteur électrique de la figure 6.
La figure 8 est une vue en coupe transversale de l'aspirateur de la figure 1 dans laquelle le manche de l'aspirateur a été déposé.

### Description détaillée

La figure 1 représente un aspirateur domestique 2, et plus particulièrement un aspirateur balai, comprenant un corps principal 3, un manche 4 raccordé mécaniquement au corps principal 3, et une tête de nettoyage 5, également nommée suceur, qui est agencée pour être en contact avec un sol à nettoyer. Le manche 4 comporte notamment une poignée 6 à son extrémité supérieure.

L'aspirateur domestique 2 comporte en outre un dispositif de séparation et de stockage de déchets 7 qui est monté de manière amovible sur le corps principal 3, afin de pouvoir être nettoyé.

Le corps principal 3 renferme un dispositif d'aspiration (non représenté sur les figures) qui comprend notamment un moteur d'aspiration, également nommé moto-ventilateur, configuré pour générer un flux d'air au travers de la tête de nettoyage 5. Avantageusement, l'aspirateur domestique 2 comporte en outre une batterie rechargeable (non représentée sur les figures) configurée pour alimenter électriquement le moteur d'aspiration. La batterie rechargeable peut être logée dans le corps principal 3 ou dans le manche 4.

Comme montré sur la figure 1, le corps principal 3 et le manche 4 sont configurés pour être assemblés l'un avec l'autre selon une direction d'assemblage D. A cet effet, le corps principal 3 comporte une première partie de raccordement 8, et le manche 4 comporte une deuxième partie de raccordement 9 qui est configurée pour être raccordée mécaniquement à la première partie de raccordement 8. Selon le mode de réalisation représenté sur les figures, la première partie de raccordement 8 est une partie de raccordement femelle et la deuxième partie de raccordement 9 est une partie de raccordement mâle. Toutefois, selon une variante de réalisation de l'invention, la première partie de raccordement 8 pourrait être une partie de raccordement mâle et la deuxième partie de raccordement 9 pourrait être une partie de raccordement femelle.

Afin d'assurer une connexion électrique entre le manche 4 et le corps principal 3, et notamment entre des boutons de commande 11 prévus sur la poignée 6 et le dispositif d'aspiration, le corps principal 3 et le manche 4 sont respectivement munis d'une première partie de connecteur 12 et d'une deuxième partie de connecteur 13 d'un connecteur électrique 15 venant établir une liaison électrique entre le corps principal 3 et le manche 4 lorsque le corps principal 3 et le manche 4 sont assemblés l'un à l'autre.

Comme montré plus particulièrement sur les figures 4 et 7, la première partie de connecteur 12 comporte un support de connecteur 16, par exemple en matière plastique, et une pluralité de premières bornes de connexion 17 fixées au support de connecteur 16.

Selon le mode de réalisation représenté sur les figures, les premières bornes de connexion 17 s'étendent dans un plan d'extension, et chaque première borne de connexion 17 est une borne de connexion mâle, telle qu'une broche de connexion.

Comme montré sur la figure 7, le support de connecteur 16 comporte une paroi de centrage 18 comprenant une surface de centrage interne 19 et délimitant au moins partiellement un logement de réception 21 dans lequel fait saillie chaque première borne de connexion 17.

Selon le mode de réalisation représenté sur les figures, la paroi de centrage 18 présente une section transversale sensiblement en forme de U, et comporte une première portion latérale 18.1, une deuxième portion latérale 18.2 et une portion de liaison 18.3 qui est sensiblement plane et qui relie les première et deuxième portions latérales 18.1, 18.2 entre elles. La paroi de centrage 18 comporte de façon avantageuse également un bord d'introduction 18.4 qui est évasé.

Le support de connecteur 16 comporte en outre une paroi de fond 22 à partir de laquelle s'étend la paroi de centrage 18. De façon avantageuse, la paroi de centrage 18 et la paroi de fond 22 délimitent le logement de réception 21.

Le support de connecteur 16 comporte de plus un pion de centrage 23 qui s'étend dans le logement de réception 21. De façon avantageuse, le pion de centrage 23 est solidaire de la paroi de centrage 18, et par exemple de la portion de liaison 18.3, et s'étend parallèlement aux premières bornes de connexion 17.

Le support de connecteur 16 est plus particulièrement monté mobile, par rapport au corps principal 3, transversalement à la direction d'assemblage D. De façon avantageuse, le support de connecteur 16 est monté mobile selon une direction de déplacement D1 qui est transversale à la direction d'assemblage D, et par exemple perpendiculaire à la direction d'assemblage D. Selon le mode de réalisation représenté sur les figures, la portion de liaison 18.3 et le plan d'extension des premières bornes de connexion 17 sont sensiblement parallèles à la direction de déplacement D1.

La course de déplacement maximale du support de connecteur 16 selon la direction de déplacement D1 est inférieure à 5 mm, avantageusement inférieure à 2 mm, et est par exemple d'environ 1 mm. Ainsi, le support de connecteur 16 peut par exemple être déplacé suivant un jeu J de ±0,5 mm par rapport à une position centrale montrée sur la figure 8.

Selon une variante de réalisation de l'invention, le support de connecteur 16 pourrait également être monté mobile, par rapport au corps principal 3, selon une direction de déplacement additionnelle D2 qui est également transversale à la direction d'assemblage D, et par exemple perpendiculaire à la direction d'assemblage D. La direction de déplacement D1 et la direction de déplacement additionnelle D2 sont avantageusement perpendiculaires l'une par rapport à l'autre, et définissent un plan de déplacement qui est perpendiculaire à la direction d'assemblage D.

De façon avantageuse, le support de connecteur 16 est toutefois monté immobile, par rapport au corps principal 3, selon la direction d'assemblage D.

Comme montré sur les figures 2, 6 et 7, la deuxième partie de connecteur 13 comporte une pluralité de deuxièmes bornes de connexion 24. Chaque deuxième borne de connexion 24 est configurée pour coopérer avec une première borne de connexion 17 respective lorsque le corps principal 3 et le manche 4 sont assemblés l'un à l'autre. Selon le mode de réalisation représenté sur les figures, chaque deuxième borne de connexion 24 est une borne de connexion femelle.

La deuxième partie de connecteur 13 comporte en outre une pluralité de logements de connexion 25 débouchant chacun dans une face avant 26 de la deuxième partie de connecteur 13. Chaque logement de connexion 25 est configuré pour recevoir une première borne de connexion 17 respective lorsque le corps principal 3 et le manche 4 sont assemblés l'un à l'autre. Chaque deuxième borne de connexion 24 s'étend plus particulièrement au moins partiellement dans un logement de connexion 25 respectif de manière à assurer une connexion électrique avec la première borne de connexion 17 respective lorsque le corps principal 3 et le manche 4 sont assemblés l'un à l'autre.

La deuxième partie de connecteur 13 comporte également une portion d'insertion 27 configurée pour être reçue dans le logement de réception 21 lorsque le corps principal 3 et le manche 4 sont assemblés l'un à l'autre.

La portion d'insertion 27 présente avantageusement une forme complémentaire de la paroi de centrage 18, et comporte une surface de centrage externe 28 qui est configurée pour coopérer avec la surface de centrage interne 19 lorsque le corps principal 3 et le manche 4 sont assemblés l'un à l'autre. La portion d'insertion 27 est plus particulièrement configurée pour coopérer avec la paroi de centrage 18 de manière à centrer la première partie de connecteur 12 par rapport à la deuxième partie de connecteur 13, lorsque le corps principal 3 et le manche 4 sont assemblés l'un à l'autre.

La portion d'insertion 27 comporte en outre un logement de centrage 29 qui débouche dans la face avant 26 de la deuxième partie de connecteur 13 et qui est configuré pour recevoir le pion de centrage 23 lorsque le corps principal 3 et le manche 4 sont assemblés l'un à l'autre.

De façon avantageuse, les logements de connexion 25 sont ménagés sur la portion d'insertion 27, et les deuxièmes bornes de connexion 24 sont disposées dans la portion d'insertion 27.

Selon le mode de réalisation de l'invention représenté sur les figures, la première partie de connecteur 12 comporte un organe de verrouillage 31, tel qu'un orifice de verrouillage, et la deuxième partie de connecteur 13 comporte un élément de verrouillage 32, tel qu'une patte de verrouillage, configuré pour coopérer avec l'organe de verrouillage 31 lorsque le corps principal 3 et le manche 4 sont assemblés l'un à l'autre, de manière à verrouiller le corps principal 3 et le manche 4 dans une position d'assemblage. De façon avantageuse, l'élément de verrouillage 32 est élastiquement déformable entre une position de verrouillage dans laquelle l'élément de verrouillage 32 coopère avec l'organe de verrouillage 31 de manière à verrouiller le corps principal 3 et le manche 4 dans la position d'assemblage, et une position de libération dans laquelle l'élément de verrouillage 32 autorise un désassemblage du corps principal 3 et du manche 4.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Aspirateur (2) comprenant un premier élément (3) et un deuxième élément (4) configurés pour être assemblés l'un avec l'autre selon une direction d'assemblage (D), les premier et deuxième éléments (3, 4) étant respectivement munis d'une première partie de connecteur (12) et d'une deuxième partie de connecteur (13) d'un connecteur électrique (15) venant établir une liaison électrique entre les premier et deuxième éléments (3, 4) lorsque les premier et deuxième éléments (3, 4) sont assemblés l'un à l'autre, **caractérisé en ce qu'**au moins l'une des première et deuxième parties de connecteur (12, 13) est montée mobile transversalement à la direction d'assemblage (D).

2. Aspirateur (2) selon la revendication 1, dans lequel l'au moins une des première et deuxième parties de connecteur (12, 13) est montée mobile selon au moins une direction de déplacement (D1) qui est transversale à la direction d'assemblage (D).

3. Aspirateur (2) selon la revendication 2, dans lequel l'au moins une des première et deuxième parties de connecteur (12, 13) est montée mobile selon une direction de déplacement additionnelle (D2) qui est transversale à la direction d'assemblage (D), la direction de déplacement (D1) et la direction de déplacement additionnelle (D2) étant sensiblement perpendiculaires l'une par rapport à l'autre.

4. Aspirateur (2) selon l'une quelconque des revendications 1 à 3, dans lequel la première partie de connecteur (12) comporte un support de connecteur (16) et une pluralité de premières bornes de connexion (17) fixées au support de connecteur (16), et la deuxième partie de connecteur (13) comporte une pluralité de deuxièmes bornes de connexion (24), chaque première borne de connexion (17) étant configurée pour coopérer avec une deuxième borne de connexion (24) respective lorsque les premier et deuxième éléments (3, 4) sont assemblés l'un à l'autre.

5. Aspirateur (2) selon la revendication 4, dans lequel le support de connecteur (16) est monté mobile, par rapport au premier élément (3), transversalement à la direction d'assemblage (D).

6. Aspirateur (2) selon la revendication 4 ou 5, dans lequel les premières bornes de connexion (17) s'étendent dans un plan d'extension qui est sensiblement parallèle à la direction de déplacement (D1).

7. Aspirateur (2) selon l'une quelconque des revendications 4 à 6, dans lequel la deuxième partie de connecteur (13) comporte une pluralité de logements de connexion (25) débouchant dans une face avant (26) de la deuxième partie de connecteur (13), chaque logement de connexion (25) étant configuré pour recevoir une première borne de connexion (17) respective lorsque les premier et deuxième éléments (3, 4) sont assemblés l'un à l'autre.

8. Aspirateur (2) selon l'une quelconque des revendications 4 à 7, dans lequel chaque première borne de connexion (17) est une borne de connexion mâle, et chaque deuxième borne de connexion (24) est une borne de connexion femelle.

9. Aspirateur (2) selon l'une quelconque des revendications 4 à 8, dans lequel le support de connecteur (16) comporte une paroi de centrage (18) qui est configurée pour coopérer avec la deuxième partie de connecteur (13) lorsque les premier et deuxième éléments (3, 4) sont assemblés l'un à l'autre, de manière à centrer la première partie de connecteur (12) par rapport à la deuxième partie de connecteur (13).

10. Aspirateur (2) selon la revendication 9, dans lequel la paroi de centrage (18) délimite au moins partiellement un logement de réception (21), et la deuxième partie de connecteur (13) comporte une portion d'insertion (27) configurée pour être reçue dans le logement de réception (21) lorsque les premier et deuxième éléments (3, 4) sont assemblés l'un à l'autre.

11. Aspirateur (2) selon la revendication 10, dans lequel la paroi de centrage (18) comprend une surface de centrage interne (19), et la portion d'insertion (27) comporte une surface de centrage externe (28) configurée pour coopérer avec la surface de centrage interne (19) lorsque les premier et deuxième éléments (3, 4) sont assemblés l'un à l'autre.

12. Aspirateur (2) selon l'une quelconque des revendications 9 à 11, dans lequel la paroi de centrage (18) présente une section transversale sensiblement en forme de U.

13. Aspirateur (2) selon l'une quelconque des revendications 1 à 12, dans lequel la première partie de connecteur (12) comporte un pion de centrage (23) configuré pour être inséré dans un logement de centrage (29) prévu sur la deuxième partie de connecteur (13) lorsque les premier et deuxième éléments (3, 4) sont assemblés l'un à l'autre.

14. Aspirateur (2) selon l'une quelconque des revendications 1 à 13, lequel comporte un corps principal (3) formant le premier élément, et un manche (4) formant le deuxième élément.

## Patentansprüche

1. Staubsauger (2), umfassend ein erstes Element (3) und ein zweites Element (4), die konfiguriert sind, um in einer Zusammenfügungsrichtung (D) zusammengefügt zu werden, wobei das erste und das zweite Element (3, 4) jeweils mit einem ersten Steckverbindungsteil (12) und einem zweiten Steckverbindungsteil (13) einer elektrischen Steckverbindung (15) ausgestattet sind, die eine elektrische Verbindung zwischen dem ersten und dem zweiten Element (3, 4) aufbaut, wenn das erste und das zweite Element (3, 4) zusammengefügt sind, **dadurch gekennzeichnet, dass** mindestens einer des ersten und des zweiten Steckverbindungsteils (12, 13) quer zu der Zusammenfügungsrichtung (D) beweglich angebracht ist.

2. Staubsauger (2) nach Anspruch 1, wobei mindestens einer des ersten und des zweiten Steckverbindungsteils (12, 13) in mindestens eine Verschiebungsrichtung (D1), die quer zu der Zusammenfügungsrichtung (D) ist, beweglich angebracht ist.

3. Staubsauger (2) nach Anspruch 2, wobei mindestens einer des ersten und des zweiten Steckverbindungsteils (12, 13) in eine zusätzliche Verschiebungsrichtung (D2), die quer zu der Zusammenfügungsrichtung (D) ist, beweglich angebracht ist, wobei die Verschiebungsrichtung (D1) und die zusätzliche Verschiebungsrichtung (D2) im Wesentlichen senkrecht zueinander sind.

4. Staubsauger (2) nach einem der Ansprüche 1 bis 3, wobei der erste Steckverbindungsteil (12) einen Steckverbindungsträger (16) und eine Vielzahl von ersten Verbindungsanschlüssen (17) umfasst, die an dem Steckverbindungsträger (16) befestigt sind, und der zweite Steckverbindungsteil (13) eine Vielzahl von zweiten Verbindungsanschlüssen (24) umfasst, wobei jeder erste Verbindungsanschluss (17) konfiguriert ist, um mit einem jeweiligen zweiten Verbindungsanschluss (24) zusammenzuwirken, wenn das erste und das zweite Element (3, 4) zusammengefügt sind.

5. Staubsauger (2) nach Anspruch 4, wobei der Steckverbindungsträger (16) in Bezug auf das erste Element (3) quer zu der Zusammenfügungsrichtung (D) beweglich angebracht ist.

6. Staubsauger (2) nach Anspruch 4 oder 5, wobei sich die ersten Verbindungsanschlüsse (17) in einer Verlängerungsebene erstrecken, die im Wesentlichen parallel zu der Verschiebungsrichtung (D1) ist.

7. Staubsauger (2) nach einem der Ansprüche 4 bis 6, wobei der zweite Steckverbindungsteil (13) eine Vielzahl von Verbindungssitzen (25) umfasst, die in eine Vorderseite (26) des zweiten Steckverbindungsteils (13) münden, wobei jeder Verbindungssitz (25) konfiguriert ist, um einen jeweiligen ersten Verbindungsanschluss (17) aufzunehmen, wenn das erste und das zweite Element (3, 4) zusammengefügt sind.

8. Staubsauger (2) nach einem der Ansprüche 4 bis 7, wobei jeder erste Verbindungsanschluss (17) ein Stecker ist und jeder zweite Verbindungsanschluss (24) eine Buchse ist.

9. Staubsauger (2) nach einem der Ansprüche 4 bis 8, wobei der Steckverbindungsträger (16) eine Zentrierungswand (18) umfasst, die konfiguriert ist, um mit dem zweiten Steckverbindungsteil (13) so zusammenzuwirken, wenn das erste und das zweite Element (3, 4) zusammengefügt sind, dass der erste Steckverbindungsteil (12) in Bezug auf den zweiten Steckverbindungsteil (13) zentriert wird.

10. Staubsauger (2) nach Anspruch 9, wobei die Zentrierungswand (18) zumindest teilweise einen Aufnahmesitz (21) begrenzt und der zweite Steckverbindungsteil (13) einen Einsatzabschnitt (27) umfasst, der konfiguriert ist, um in dem Aufnahmesitz (21) aufgenommen zu werden, wenn das erste und das zweite Element (3, 4) zusammengefügt sind.

11. Staubsauger (2) nach Anspruch 10, wobei die Zentrierungswand (18) eine innere Zentrierungsoberfläche (19) umfasst und der Einsatzabschnitt (27) eine äußere Zentrierungsoberfläche (28) umfasst, die konfiguriert ist, um mit der inneren Zentrierungsoberfläche (19) zusammenzuwirken, wenn das erste und das zweite Element (3, 4) zusammengefügt sind.

12. Staubsauger (2) nach einem der Ansprüche 9 bis 11, wobei die Zentrierungswand (18) einen im Wesentlichen U-förmigen Querschnitt aufweist.

13. Staubsauger (2) nach einem der Ansprüche 1 bis 12, wobei der erste Steckverbindungsteil (12) einen Zentrierungsstift (23) umfasst, der konfiguriert ist, um in einem auf dem zweiten Steckverbindungsteil (13) vorgesehenen Zentrierungssitz (29) aufgenommen zu werden, wenn das erste und das zweite Element (3, 4) zusammengefügt sind.

14. Staubsauger (2) nach einem der Ansprüche 1 bis 13, der einen Hauptkörper (3), der das erste Element bildet, und einen Griff (4), der das zweite Element bildet, umfasst.

## Claims

1. Vacuum cleaner (2) comprising a first element (3) and a second element (4) configured to be assembled to one another along an assembly direction (D), the first and second elements (3, 4) being respectively equipped with a first connector portion (12) and a second connector portion (13) of an electric connector (15) establishing an electric connection between the first and second elements (3, 4) when the first and second elements (3, 4) are assembled to one another, **characterised in that** at least one of the first and second connector portions (12, 13) is mounted mobile transversally to the assembly direction (D).

2. Vacuum cleaner (2) according to claim 1, wherein the at least one of the first and second connector portions (12, 13) is mounted mobile along at least one movement direction (D1) which is transversal to the assembly direction (D).

3. Vacuum cleaner (2) according to claim 2, wherein the at least one of the first and second connector portions (12, 13) is mounted mobile along an additional movement direction (D2) which is transversal to the assembly direction (D), the movement direction (D1) and the additional movement direction (D2) being substantially perpendicular with respect to one another.

4. Vacuum cleaner (2) according to any one of claims 1 to 3, wherein the first connector portion (12) comprises a connector support (16) and a plurality of first connection terminals (17) fixed to the connector support (16), and the second connector portion (13) comprises a plurality of second connection terminals (24), each first connection terminal (17) being configured to engage with a second respective connection terminal (24) when the first and second elements (3, 4) are assembled to one another.

5. Vacuum cleaner (2) according to claim 4, wherein the connector support (16) is mounted mobile, with respect to the first element (3), transversally to the assembly direction (D).

6. Vacuum cleaner (2) according to claim 4 or 5, wherein the first connection terminals (17) extending into an extension plane which is substantially parallel to the movement direction (D1).

7. Vacuum cleaner (2) according to any one of claims 4 to 6, wherein the second connector portion (13) comprises a plurality of connection housings (25) leading to a front face (26) of the second connector portion (13), each connection housing (25) being configured to receive a first respective connection terminal (17) when the first and second elements (3, 4) are assembled to one another.

8. Vacuum cleaner (2) according to any one of claims 4 to 7, wherein each first connection terminal (17) is a male connection terminal, and each second connection terminal (24) is a female connection terminal.

9. Vacuum cleaner (2) according to any one of claims 4 to 8, wherein the connector support (16) comprises a centring wall (18) which is configured to engage with the second connector portion (13) when the first and second elements (3, 4) are assembled to one another, so as to centre the first connector portion (12) with respect to the second connector portion (13).

10. Vacuum cleaner (2) according to claim 9, wherein the centring wall (18) delimits at least partially a receiving housing (21), and the second connector portion (13) comprises an insertion portion (27) configured to be received in the receiving housing (21) when the first and second elements (3, 4) are assembled to one another.

11. Vacuum cleaner (2) according to claim 10, wherein the centring wall (18) comprises an internal centring surface (19), and the insertion portion (27) comprises an external centring surface (28) configured to engage with the internal centring surface (19) when the first and second elements (3, 4) are assembled to one another.

12. Vacuum cleaner (2) according to any one of claims 9 to 11, wherein the centring wall (18) has a substantially U-shaped transverse cross-section.

13. Vacuum cleaner (2) according to any one of claims 1 to 12, wherein the first connector portion (12) comprises a centring pin (23) configured to be inserted in a centring housing (29) provided on the second connector portion (13) when the first and second elements (3, 4) are assembled to one another.

14. Vacuum cleaner (2) according to any one of claims 1 to 13, which comprises a main body (3) forming the first element, and a sleeve (4) forming the second element.
